# EUROPÄISCHE PATENTSCHRIFT

(11) **EP 0 132 263 B1**
(45) Veröffentlichungstag und Bekanntmachung des Hinweises auf die Patenterteilung: **08.04.1987**
(21) Anmeldenummer: 84900504.6
(22) Anmeldetag: 13.01.1984
(51) Int. Cl.: B29B 7/46, B01F 7/18

(54) **MISCHVORRICHTUNG**
MIXING DEVICE
MELANGEUSE

(30) Priorität: 15.01.1983 DE 3301207
(43) Veröffentlichungstag der Anmeldung: 30.01.1985
(73) Patentinhaber: Herfeld, Friedrich Walter, Dr., D-58809 Neuenrade (DE)
(72) Erfinder: Herfeld, Friedrich Walter, Dr., D-58809 Neuenrade (DE)
(74) Vertreter: Tetzner, Volkmar, Dr.-Ing. Dr. jur.
(86) Internationale Anmeldenummer: EP8400009
(87) Internationale Veröffentlichungsnummer: WO8402679

## Beschreibung

Die Erfindung betrifft eine Mischvorrichtung entsprechend dem Oberbegriff des Anspruches 1.

Eine Mischvorrichtung der im Oberbegriff des Anspruches 1 vorausgesetzten Art ist durch die GB-A- 1 432 520 bekannt. Die beiden Mischwerkzeuge erstrecken sich hierbei bis unmittelbar an die Innenwand des Mischbehälters. Ihre Querschnittsfläche - bezogen auf einen Schnitt längs der vertikalen Drehachse - ist annähernd gleich. Beide Mischwerkzeuge werden mit gleicher Drehzahl, jedoch in entgegengesetzter Drehrichtung angetrieben.

Eine derartige Mischvorrichtung besitzt einen erheblichen Energiebedarf und leitet einen unerwünscht großen Teil der Energie in Form thermischer Verlustarbeit in das Mischgut ein, was zu einer starken Erwärmung des Mischgutes bei insgesamt schlechter Mischwirkung führt.

Durch die EP-A- 0 055 872 ist ferner eine Mischvorrichtung mit drei Mischflügeln bekannt, bei der der Durchmesser des mittleren und oberen Mischflügels kleiner als der des unteren Mischflügels ist. Der mittlere Mischflügel ist ferner flacher als der untere und obere Mischflügel ausgebildet.

In der oben erwähnten GB-A- 1 432 520 wird ferner darauf hingewiesen, daß es bereits bekannt ist, übereinanderliegende Mischwerkzeuge mit unterschiedlicher Geschwindigkeit zu betreiben. So zeigt auch die FR-A- 1 433 800 eine Mischvorrichtung, deren Mischwerkzeuge mit unterschiedlicher Drehzahl antreibbar sind.

Der Erfindung liegt die Aufgabe zugrunde, eine Mischvorrichtung der im Oberbegriff des Anspruches 1 vorausgesetzten Art so auszubilden, daß der Energiebedarf verringert und zugleich die Mischwirkung verbessert wird. Insbesondere soll bei der erfindungsgemäßen Mischvorrichtung die Umwälzung des Mischgutes durch das obere Mischwerkzeug nicht behindert werden.

Diese Aufgabe wird erfindungsgemäß durch die kennzeichnenden Merkmale des Anspruches 1 gelöst.

Zweckmäßige Ausgestaltungen der Erfindung sind Gegenstand der Unteransprüche.

Bei der erfindungsgemäßen Mischvorrichtung wird die eigentliche Umwälzung des Mischgutes durch das untere Mischwerkzeug bewirkt. Diese Umwälzung des Mischgutes wird durch das obere Mischwerkzeug nicht behindert. Das mit höherer Drehzahl als das untere Mischwerkzeug angetriebene obere Mischwerkzeug, das einen kleineren Durchmesser als das untere Mischwerkzeug besitzt, wird durch wenigstens zwei radial angeordnete Messerflügel gebildet, deren Breite in Umfangsrichtung mindestens fünfmal größer als die Höhe in axialer Richtung ist. Dieses obere Mischwerkzeug erfaßt damit gezielt Nester und Agglomerate des Mischgutes bei seiner Umwälzbewegung. Durch das obere Mischwerkzeug wird aufgrund seiner Gestaltung nur eine geringe Energie in das Mischgut eingeleitet. Man erreicht auf diese Weise eine ausgezeichnete Mischwirkung bei kleiner aufzuwendender Energie. Das Mischgut wird infolgedessen während des Mischvorganges nicht oder nur geringfügig erwärmt.

In der Zeichnung zeigen
Fig.1 ein erstes Ausführungsbeispiel einer erfindungsgemäßen Mischvorrichtung,
Fig.2 eine Aufsicht auf die Mischvorrichtung gemäß Fig.1 (bei abgenommenem Deckel),
Fig.3 einen Schnitt durch ein zweites Ausführungsbeispiel der Erfindung.

Die in den Fig.1 und 2 dargestellte Mischvorrichtung enthält einen Sockel 1, auf dem eine Tragsäule 2 angeordnet ist. Die Tragsäule 2 trägt einen Mischbehälter 3, der als zylindrischer Behälter mit vertikaler Achse ausgebildet ist. Der Boden 4 und die Umfangswand 5 des Mischbehälters 3 können doppelwandig ausgebildet sein und von einem Kühlmedium durchströmt werden. Ein Deckel 6 schließt den Mischbehälter 3 ab. Zum Austrag dient eine Austragsvorrichtung 7.

Innerhalb der Tragsäule 2 ist in Trag- und Führungslagern 8, 9 eine als Hohlwelle ausgebildete äußere Rührwerkwelle 10 gelagert, die durch den Boden 4 in den Mischbehälter 3 eingeführt ist und an einer Nabe 11 ein unteres Mischwerkzeug 12 mit zwei Mischflügeln trägt. Die äußere Rührwerkwelle 10 wird von einem Antriebsmotor 13 über ein Kegelradgetriebe angetrieben.

Die Flügel des unteren Mischwerkzeuges 12 verlaufen im inneren Bereich im wesentlichen radial und sind im äußeren Bereich entgegen der Drehrichtung gegenüber der radialen Richtung geneigt. Das untere Mischwerkzeug 12 überstreicht den Boden 4 des Mischbehälters 3. Die axiale Höhe der Flügel des unteren Mischwerkzeuges 12 verringert sich nach außen hin zum Flügelende. Das untere Mischwerkzeug 12 dient zur gleichmäßigen Umwälzung des Mischgutes. Die Bahn 14 des Mischgutes ist in Fig.1 schematisch in strichpunktierten Linien eingezeichnet. Dieser Bahn 14 überlagert sich selbstverständlich noch eine Umfangskomponente.

Innerhalb des äußeren Rührwerkwelle 10 ist eine innere Rührwerkwelle 15 gelagert, die von einem gesonderten Antriebsmotor 16 über einen Riemenantrieb angetrieben wird. Die innere Rührwerkwelle 15 reicht durch die Nabe 11 hindurch und trägt an einer Nabe 17 ein oberes Mischwerkzeug 18, das durch zwei radial angeordnete Messerflügel gebildet wird. Der Durchmesser des oberen Mischwerkzeuges 18 ist wesentlich kleiner als der des unteren Mischwerkzeuges 12. Der Durchmesser des vom oberen Mischwerkzeug 18 überstrichenen Kreises beträgt zwischen dem 0,25- und 0,8-fachen, vorzugsweise zwischen dem 0,5- und 0,7-fachen, des Innendurchmessers des Mischbehälters 3.

Die Breite der das obere Mischwerkzeug 18 bildenden Messerflügel ist in Umfangsrichtung mindestens fünfmal größer als die Höhe in axialer Richtung. Die Querschnittsfläche des oberen Mischwerkzeuges 18 (bezogen auf einen Schnitt längs der vertikalen Drehachse, vgl. Fig.1) beträgt höchstens 1/10 der Querschnittsfläche des unteren Mischwerkzeuges 12.

An der in Drehrichtung vorderen Stirnseite weisen die Messerflügel des oberen Mischwerkzeuges 18 eine Schneidkante 19 auf. Sowohl das untere Mischwerkzeug 12 als auch das obere Mischwerkzeug 18 rotieren im Gegenuhrzeigersinn (bezogen auf Fig.2).

Durch das untere Mischwerkzeug 12 wird das Mischgut in eine gleichmäßige, langsame Umwälzbewegung versetzt, ohne daß übermäßig viel Energie in das Mischgut eingeleitet wird. Das mit höherer Drehzahl als das untere Mischwerkzeug 12 umlaufende obere Mischwerkzeug 18 gewährleistet eine wirkungsvolle Erfassung und Zerkleinerung von Agglomeraten und Nestern des Mischgutes. Da die Messerflügel des oberen Mischwerkzeuges 18 nur den jeweils rücklaufenden (sich von oben nach unten bewegenden) Teil des Mischgutes erfassen, ist für den Antrieb des oberen Mischwerkzeuges 18 nur eine geringe Energie erforderlich. Das obere Mischwerkzeug 18 wird zweckmäßig mindestens doppelt so schnell wie das untere Mischwerkzeug 12 angetrieben. Es sind jedoch auch höhere Drehzahlen möglich. Da das obere Mischwerkzeug 18 mit gleicher Drehrichtung wie das untere Mischwerkzeug 12 umläuft, wird die Umwälzbewegung des Mischgutes durch das obere Mischwerkzeug 18 nicht beeinträchtigt, sondern begünstigt. Infolgedessen kann bei gleicher Umwälzung die durch das untere Mischwerkzeug 12 eingeleitete Energie verringert werden, was die Gefahr einer unerwünschten Erwärmung des Mischgutes ausschließt.

Bei dem in Fig.3 dargestellten zweiten Ausführungsbeispiel der Erfindung enthält die Mischvorrichtung eine Rührschale 20, die an einem Tragzapfen 21 sitzt. Dieser Tragzapfen 21 ist um 180° verschwenkbar, so daß die Rührschale 20 gekippt werden kann. Auf der Rührschale 20 sitzt ein Mischbehälter 22, der von der Rührschale 20 lösbar ist. In einer gegenüber Fig.3 um 180° gekippten Stellung der Rührschale 20 kann der dann nach unten weisende Mischbehälter 22 von der Rührschale 20 abgenommen werden. Der Mischbehälter 22 ist mit einer Bodenaustragvorrichtung 23 versehen.

Innerhalb der Rührschale 20 sind die bereits erläuterten Mischwerkzeuge angeordnet, nämlich ein unteres Mischwerkzeug 12 und ein oberes Mischwerkzeug 18. Die Funktion der Mischvorrichtung entspricht dem Ausführungsbeispiel gemäß Fig.1 und 2.

Während bei den beiden dargestellten Ausführungsbeispielen das untere und obere Mischwerkzeug 12 bzw. 18 durch gesonderte Motoren 13 bzw. 16 angetrieben sind, ist es im Rahmen der Erfindung selbstverständlich auch möglich, das untere und obere Mischwerkzeug durch einen gemeinsamen Motor unter Zwischenschaltung einer Getriebestufe anzutreiben, die vorzugsweise als Planetengetriebe ausgebildet wird.

## Patentansprüche

1. Mischvorrichtung, enthaltend
a) einen im wesentlichen zylindrischen Mischbehälter (3) mit vertikaler Achse,
b) zwei koaxial zueinander durch den Boden (4) des Mischbehälters (3) hindurchgeführte Rührwerkwellen (10, 15),
c) ein von der äußeren Rührwerkwelle (10) getragenes, dicht über dem Boden (4) des Mischbehälters (3) angeordnetes, unteres Mischwerkzeug (12), dessen Durchmesser annähernd dem Innendurchmesser des Mischbehälters (3) entspricht,
d) ein von der inneren Rührwerkwelle (15) getragenes, über dem unteren Mischwerkzeug (12) angeordnetes oberes Mischwerkzeug (18), gekennzeichnet durch folgende Merkmale:
e) der Durchmesser des oberen Mischwerkzeuges (18) ist kleiner als der des unteren Mischwerkzeuges (12);
f) das obere Mischwerkzeug (18) wird durch wenigstens zwei radial angeordnete Messerflügel gebildet, deren Breite in Umfangsrichtung mindestens fünfmal größer als die Höhe in axialer Richtung ist,
g) das obere Mischwerkzeug (18) ist mit höherer Drehzahl als das untere Mischwerkzeug (12) antreibbar.

2. Mischvorrichtung nach Anspruch 1, dadurch gekennzeichnet, daß der Durchmesser des vom oberen Mischwerkzeug (18) überstrichenen Kreises zwischen dem 0,25- und 0,8-fachen, vorzugsweise zwischen 0,5- und 0,7-fachen, des Innendurchmessers des Mischbehälters (3) beträgt.

3. Mischvorrichtung nach Anspruch 1, dadurch gekennzeichnet, daß die Querschnittsfläche des oberen Mischwerkzeuges (18) - bezogen auf einen Schnitt längs der vertikalen Drehachse - höchstens 1/10 der Querschnittsfläche des unteren Mischwerkzeuges (12) beträgt.

4. Mischvorrichtung nach Anspruch 1, dadurch gekennzeichnet, daß das untere Mischwerkzeug (12) durch wenigstens zwei Flügel gebildet wird, deren innerer Bereich im wesentlichen radial verläuft und deren äußerer Bereich entgegen der Drehrichtung gegenüber der radialen Richtung geneigt ist.

5. Mischvorrichtung nach Anspruch 4, dadurch gekennzeichnet, daß sich die axiale Höhe der Flügel des unteren Mischwerkzeuges (12) zum Flügelende nach außen hin verringert.

6. Mischvorrichtung nach Anspruch 1, dadurch gekennzeichnet, daß das obere Mischwerkzeug

(18) mit mindestens doppelt so hoher Drehzahl wie das untere Mischwerkzeug (12) antreibbar ist.

7. Mischvorrichtung nach Anspruch 1, dadurch gekennzeichnet, daß das obere und untere Mischwerkzeug (18 bzw. 12) durch gesonderte Motoren (16 bzw. 13) antreibbar sind.

8. Mischvorrichtung nach Anspruch 1, dadurch gekennzeichnet, daß das obere und untere Mischwerkzeug durch einen gemeinsamen Motor unter Zwischenschaltung einer vorzugsweise als Planetengetriebe ausgebildeten Getriebestufe antreibbar sind.

## Claims

1. Mixing device containing
a) a substantially cylindrical mixing vessel (3) with a vertical axis,
b) two stirrer shafts (10, 15) passing coaxially with each other through the base (4) of the mixing vessel (3),
c) a lower mixing tool (12) which is supported by the outer stirrer shaft (10) and arranged just above the base (4) of the mixing vessel (3) and corresponds approximately in diameter to the internal diameter of the mixing vessel (3),
d) an upper mixing tool (18) which is supported by the inner stirrer shaft (15) and arranged above the lower mixing tool (12),
characterised by the following features:
e) the diameter of the upper mixing tool (18) is smaller than that of the lower mixing tool (12);
f) the upper mixing tool (18) is formed by at least two radially arranged blade paddles the width of which in the peripheral direction being at least five times greater than the height in the axial direction,
g) the upper mixing tool (18) can be driven at a higher speed than the lower mixing tool (12).

2. Mixing device as claimed in claim 1, characterised in that the diameter of the circle over which the upper mixing tool (18) sweeps is between 0.25 and 0.8, preferably between 0.5 and 0.7 times the internal diameter of the mixing vessel (3).

3. Mixing device as claimed in claim 1, characterised in that the cross-sectional area of the upper mixing tool (18) - based on a section along the vertical axis of rotation - is at most 1/10 of the cross-sectional area of the lower mixing tool (12).

4. Mixing device as claimed in claim 1, characterised in that the lower mixing tool (12) is formed by at least two paddles the inner region of which extending substantially radially while the outer region thereof being inclined against the direction of rotation relative to the radial direction.

5. Mixing device as claimed in claim 4, characterised in that the axial height of the paddles of the lower mixing tool (12) reduces outwardly towards the end of the paddle.

6. Mixing device as claimed in claim 1, characterised in that the upper mixing tool (18) can be driven at least at twice the speed of the lower mixing tool (12).

7. Mixing device as claimed in claim 1, characterised in that the upper and lower mixing tools (18 and 12 respectively) can be driven by separate motors (16 and 13 respectively).

8. Mixing device as claimed in claim 1, characterised in that the upper and lower mixing tools can be driven by a common motor with a gear system interposed which is preferably constructed as a planetary gear.

## Revendications

1. Mélangeuse comprenant:
a) une cuve sensiblement cylindrique (3) dont l'axe est vertical,
b) deux arbres (10, 15) de l'appareillage mélangeur qui sont coaxiaux et passent à travers le fond (4) de la cuve (3),
c) un instrument mélangeur inférieur (12), dont le diamètre correspond approximativement au diamètre intérieur de la cuve (3), qui est supporté par l'arbre extérieur (10) et qui est disposé à faible distance au-dessus du fond (4) de ladite cuve (3),
d) un instrument mélangeur supérieur (18) supporté par l'arbre intérieur (15) et disposé au-dessus de l'instrument mélangeur inférieur (12), caractérisée par les particularités suivantes:
e) le diamètre de l'instrument mélangeur supérieur (18) est plus petit que celui de l'instrument mélangeur inférieur (12),
f) l'instrument mélangeur supérieur (18) est formé d'au moins deux pales radiales en couteau dont la largeur dans la direction de la circonference est au moins cinq fois plus grande que la hauteur dans la direction axiale,
g) l'instrument mélangeur supérieur (18) est entraîné à tourner à vitesse supérieure à celle de l'instrument mélangeur inférieur (12).

2. Mélangeuse selon la revendication 1, caractérisee en ce que le diamètre du cercle balayé par l'instrument mélangeur supérieur (18) est compris entre 0,25 et 0,8 fois, de préférence entre 0,5 et 0,7 fois le diamètre intérieur de la cuve (3).

3. Mélangeuse selon la revendication 1, caractérisée en ce que la surface transversale de l'instrument mélangeur supérieur (18) - par rapport à une coupe le long de l'axe vertical de rotation - est au maximum égale à 1/10 de la surface transversale de l'instrument mélangeur inférieur (12).

4. Mélangeuse selon la revendication 1, caractérisée en ce que l'instrument mélangeur inférieur (12) est formé d'au moins deux pales dont la partie intérieure est sensiblement radiale et dont la partie extérieure est inclinée sur un plan radial dans le sens inverse à celui de la rotation.

5. Mélangeuse selon la revendication 4, caractérisée en ce que la hauteur axiale des pales de l'instrument mélangeur inférieur (12) diminue vers leur extrémité et vers l'extérieur.

6. Mélangeuse selon la revendication 1, caractérisée en ce que l'instrument mélangeur supérieur (18) peut être entraîné à tourner au moins deux fois plus vite que l'instrument mélangeur inférieur (12).

7. Mélangeuse selon la revendication 1, caractérisée en ce que les instruments mélangeurs supérieur et inférieur (18 et 12) peuvent être entraînés par des moteurs indépendants (16 et 13, respectivement).

8. Mélangeuse selon la revendication 1, caractérisée en ce que les instruments mélangeurs supérieur et inférieur peuvent être entraînés par un moteur commun avec interposition d'un étage d'engrenage qui est de préférence un engrenage planétaire.
